# EUROPÄISCHE PATENTSCHRIFT

(11) **EP 0 824 181 B1**
(45) Veröffentlichungstag und Bekanntmachung des Hinweises auf die Patenterteilung: **09.10.2002**
(21) Anmeldenummer: 97111988.8
(22) Anmeldetag: 15.07.1997
(51) Int. Cl.: F01L 13/00, F01L 1/14

(54) **Tassenstössel für eine hydraulische Zu- und Abschaltung eines Gaswechselventils einer Brennkraftmaschine, insbesondere mit Zylinderabschaltung**
Tappet for hydraulically deactivating or activating a valve in an internal combustion engine, in particular with cylinder cut-off
Poussoir pour activer ou desactiver hydrauliquement une soupape de moteur à combustion interne, en particulier avec mise hors service de cylindre

(30) Priorität: 13.08.1996 DE 19632634
(43) Veröffentlichungstag der Anmeldung: 18.02.1998
(73) Patentinhaber: Bayerische Motoren Werke Aktiengesellschaft, 80788 München (DE)
(72) Erfinder: Dovids, Christian, 85221 Dachau (DE)

(56) Entgegenhaltungen:
- WO-A-95/30081
- US-A- 5 488 934

## Beschreibung

Die Erfindung bezieht sich auf einen schaltbaren Tassenstößel der im Oberbegriff des Patentanspruches 1 beschriebenen Bauart.

Aus der japanischen Patent-Offenlegungsschrift 61-118514 ist ein mit einem einzigen Nocken einer Steuerwelle zusammenwirkender Tassenstößel bekannt, dessen über auf Scheren beanspruchte Sperrbolzen zu- und abschaltbares Druckstück kolbenartig gestaltet ist zur gleitbeweglichen Anordnung mit der Innenseite des Führungshemdes des Tassenstößels. Nachteilig hierbei ist die relativ große Masse des Druckstückes im Ventiltrieb des Gaswechselventils.

Die japanische Patent-Offenlegungsschrift 61-118515 zeigt demgegenüber ein im wesentlichen auf den Durchmesser eines Schaftes des Gaswechselventils und damit ein in der Masse reduziertes Druckstück, das in einer mit dem Führungshemd des von einem einzigen Nocken beaufschlagten Tassenstößels einstückig verbundenen Führungshülse gleitbeweglich angeordnet und mittels im wesentlichen auf Biegung belastete Sperrbolzen gesteuert ist. Diese bei Hubbetrieb des Gaswechselventils hydraulisch in Sperrstellung gehaltenen Sperrbolzen sind einschließlich ihrer Führungen wegen der einseitigen Biegebelastungen die Betriebssicherheit gefährdenden Deformationen ausgesetzt. Schließlich ist auch die Montage dieses bekannten Tassenstößels wegen des lose angeordneten Druckstückes erschwert.

Schließlich ist aus der DE 28 14 308 C2 ein schaltbarer, von einem einzigen Nocken einer Steuerwelle betätigter Tassenstößel bekannt, der mit einem mittels Verzahnungen koppelbaren Druckstück ausgerüstet ist. Der wegen der ausschließlich mechanisch bewirkten Verriegelung bauaufwendig gestaltete Tassenstößel wirkt über ein im Druckstück angeordnetes, aus dem Schmiersystem der Brennkraftmaschine versorgtes hydraulisches Ventilspielausgleichselement mit dem Schaft des Gaswechselventils zusammen.

Der Erfindung liegt die Aufgabe zugrunde, den gattungsgemäßen Tassenstößel derart zu gestalten, daß ein mit auf Scherung beanspruchte Sperrbolzen zusammenwirkendes Druckstück von relativ geringer Masse unverlierbar angeordnet ist und daß ferner das Druckstück gegebenenfalls mit einem hydraulischen Ventilspielausgleichselement ausrüstbar ist.

Der erste, hauptsächliche Aufgabenteil ist mit dem Patentanspruch 1 gelöst und die Gesamtaufgabe mit dem Patentanspruch 1 in Kombination mit dem Anspruch 4.

Der Vorteil der Erfindung ist in dem vom Tassenstößel gesondert ausgebildeten Führungseinsatz zu sehen, der dem Konstrukteur zur Erzielung einer hohen Betriebssicherheit des zu- und abschaltbaren Tassenstößels sowie für eine die Montage des Tassenstößels durch ein unverlierbar angeordnetes Druckstück alle Freiheiten in der Wahl bezüglich Material und Bemessungen an die Hand gibt, insbesondere für die Gestaltung des Druckstückes.

Eine bezüglich der Führung des Druckstückes durch vorteilhaft große Gleitflächen bei vorteilhaft relativ geringer Masse des Druckstückes ist in Ausgestaltung der Erfindung das Druckstück gemäß Anspruch 6 büchsenartig gestaltet mit dem Schaft des Gaswechselventils zugewandt angeordnetem Boden. Diese Gestaltung erlaubt ein Druckstück von relativ großem Durchmesser, wobei sich die Wandstärke des büchsenartigen Druckstückes insbesondere nach den Durchmessern der Ausnehmungen zum Eingriff der Sperrbolzen richtet.

Die vorstehend beschriebenen Ausführungen gelten auch für ein büchsenartig gestaltetes, jedoch mit der offenen Seite dem Ventilschaft zugewandt angeordnetes Druckstück zur Aufnahme eines hydraulisches Ventilspielausgleichselementes. Nähere Ausgestaltungen hierfür beschreibt der bereits erwähnte Anspruch 4.

Der erfindungsgemäße Führungseinsatz ermöglicht in weiterer Ausgestaltung der Erfindung gemäß dem Anspruch 2, daß einer zum betriebssicheren Eingriff der Sperrbolzen in das Druckstück gegebene Geradführung bzw. Drehsicherung vorteilhaft zusätzlich der unverlierbaren Anordnung des Druckstückes dient, wobei eine ventilseitig geschlossene Geradführungsnut beispielsweise in der Führungshülse als Anschlag für einen in die Nut eingreifenden Vorsprung am Druckstück dient.

Ferner dient der erfindungsgemäße Führungseinsatz in Fortbildung der Erfindung gemäß dem Anspruch 3 einer vorteilhaft einfachen Anordnung der Sperrbolzen und der zu deren gesteuerter Betätigung vorgesehenen hydraulischen Einrichtungen.

Anspruch 4 beschreibt eine bevorzugte Ausgestaltung des Druckstückes mit einem hydraulischen Ventilspielausgleichselement, wobei zur Sicherstellung seiner hydraulischen Versorgung der erfindungsgemäße Führungseinsatz vorteilhaft mit einer Vorratskammer ausgebildet ist. Im übrigen kann der Führungseinsatz gemäß Anspruch 7 als Leichtmetall-Druckgußteil ausgebildet sein.

Schließlich beschreibt Anspruch 5 einen in Verbindung mit dem Führungseinsatz gestalteten, am Druckstück abgestützten Federteller für eine vorteilhafte Anordnung und Gestaltung einer Rückstellfeder für das relativ zum Tassenstößel antriebslos bzw. hubbeweglich gesteuerte Druckstück, z. B. bei aktivierter Zylinderabschaltung einer Brennkraftmaschine.

Die Erfindung ist anhand eines in der Zeichnung dargestellten, bevorzugten Ausführungsbeispiels beschrieben. Es zeigt
- Figur 1: einen erfindungsgemäßen Tassenstößel im Längsschnitt und
- Figur 2: den erfindungsgemäßen Tassenstößel im Querschnitt gemäß der Linie II-II.

Ein von einem einzigen Nocken 1 einer Steuerwelle 2 betätigter Tassenstößel 3 für eine hydraulische Zu- und Abschaltung eines lediglich angedeuteten Gaswechselventils 4 einer vorzugsweise mit einer Zylinderabschaltung ausgerüsteten, nicht dargestellten Brennkraftmaschine steht mit einem Schaft 5 des Gaswechselventils 4 über ein im Tassenstößel 3 gegen eine Rückstellfeder 6 geführt angeordnetes, mittels hydraulisch betätigter Sperrbolzen 7 antriebsfest/antriebslos gesteuertes Druckstück 8 in Verbindung.

Erfindungsgemäß ist das Druckstück 8 in einem vom Tassenstößel 3 gesondert ausgebildeten und mit diesem fest verbundenen Führungseinsatz 9 unverlierbar angeordnet, wobei der Führungseinsatz 9 eine Führungshülse 10 sowie eine mit dieser über einen radialen Flansch 11 verbundene Verbindungshülse 12 umfaßt und femer im/am Flansch 11 diametral angeordnete Aufnahmen 13 für die Sperrbolzen 7 angeordnet sind, die in Ausnehmungen 14 des in der Führungshülse 10 angeordneten Druckstückes 8 eingreifen.

Weiter ist das für ein stillgelegtes Gaswechselventil 4 antriebslos gesteuerte Druckstück 8 in der Führungshülse 10 drehgesichert hubbeweglich angeordnet, wobei die aus einem in eine gerade Führungsnut 15 eingreifenden Vorsprung bzw. Stift 16 gebildete Drehsicherung zusätzlich der unverlierbaren Anordnung des Druckstückes 8 in der Führungshülse 10 über einen mittels der ventilseitig geschlossenen Führungsnut 15 erzielten Anschlag 17 dient.

Die in dem Führungseinsatz 9 angeordneten Sperrbolzen-Aufnahmen 13 sind als Stufenbohrungen für jeweils aus einem Riegelstift 18 mit Flanschkolben 19 gebildeten Sperrbolzen 7 gestaltet, wobei jeder in Sperrichtung federbelastet angeordnete Sperrbolzen 7 in einer Aushöhlung einer Druckfeder 34 angeordnet aufweist. Ferner begrenzt jeder der gegenüber dem Regelstift 18 im Durchmesser größeren, der hydraulischen Entriegelung dienenden Flanschkolben 19 mit der entsprechenden Stufenbohrung einen hydraulischen Druckraum 20, wobei die im Führungseinsatz 9 diametral angeordneten Druckräume 20 mit im Flansch 11 des Führungseinsatzes 9 von einem gemeinsamen Hydraulikzulauf 21 im Führungshemd 22 des drehgesichert ausgebildeten Tassenstößel 3 ausgehenden Kanälen 23 in Verbindung stehen.

Erfindungsgemäß ist das Druckstück 8 zur Erzielung einer relativ geringen Masse vorzugsweise büchsenartig gestaltet. Gemäß einer nicht gezeigten Verwendung wirkt das büchsenartig gestaltete Druckstück bei einfachem Aufbau mit seinem Boden auf den Schaft 5 des Gaswechselventils 4 ein.

Bei der in Figur 1 gezeigten Verwendung des Druckstückes 8 ist dieses mit seinem Sackloch 24 ventilschaftseitig offen angeordnet zur Aufnahme eines hydraulischen Ventilspielausgleichselementes 25. Zur Sicherstellung der Arbeitsweise des Ausgleichselementes 25 ist über diesem in einer Kopfplatte 26 des Druckstückes 8 ein den Hydraulikzufluß zum Ausgleichselement 25 steuerndes Rückschlagventil 27 angeordnet, das über einen Stichkanal 28 in der Führungsbuchse 10 mit einer im/am Flansch 11 angeordneten Hydraulikvorratskammer 29 mediumsführend in Verbindung steht, wobei der Vorratskammer 29 eine gesonderte Hydraulikversorgung 30 im Führungshemd 22 des Tassenstößels 3 zugeordnet ist.

Eine bezüglich Anordnung und Auslegung der Rückstellfeder 6 vorteilhafte Ausgestaltung ist dadurch erreicht, daß das Druckstück 8 über einen topfartig gestalteten Federteller 31 mit einer innenseitig gegen die Anlaufscheibe 32 des Tassenstößels 3 vorgespannten Rückstellfeder 6 in Verbindung steht, wobei der in/an der Kopfplatte 26 des Druckstückes 8 zentriert angeordnete Federteller 31 einen dem Führungseinsatz-Flansch 11 benachbart angeordneten Federstützring 33 aufweist.

Zur Erleichterung der Montage des Führungseinsatzes 9 im Tassenstößel 3 sind die Sperrbolzen 7 einschließlich der vorgespannt angeordneten Druckfedern 34 in den Ausnehmungen 13 des Führungseinsatzes 9 mittels fixierter Deckel 35 lagegesichert.

Der erfindungsgemäße Führungseinsatz 9 weist somit neben dem Vorteil des unverlierbar angeordneten Druckstückes 8 den Vorteil der Unterbringung einer im Durchmesser großen Rückstellfeder 6 von erheblichem Hubfederweg sowie ferner durch vormontiert lagegesicherte Sperrbolzen 7 den weiteren Vorteil einer leicht zu montierenden Baueinheit im Tassenstößel 3 auf.

## Patentansprüche

1. Tassenstößel für eine hydraulische Zu- und Abschaltung eines Gaswechselventils einer Brennkraftmaschine, insbesondere mit Zylinderabschaltung,
- wobei der Tassenstößel (3) mit einem Schaft (5) des Gaswechselventils (4) über ein im Tassenstößel (3) gegen ein Rückstellelement (6) geführt angeordnetes, mittels hydraulisch betätigter Sperrbolzen antriebsfest/antriebslos gesteuertes Druckstück (8) in Verbindung steht,
**dadurch gekennzeichnet,**
- **daß** das Druckstück (8) in einem vom Tassenstößel (3) gesondert ausgebildeten und mit diesem fest verbundenen Führungseinsatz (9) unverlierbar angeordnet ist, wobei
- der Führungseinsatz (9) eine Führungshülse (10) sowie eine mit dieser über einen radialen Flansch (11) verbundene Verbindungshülse (12) umfaßt und ferner
- der Führungseinsatz (9) im Bereich des Flansches (11) diametral angeordnete Aufnahmen (13) für die Sperrbolzen (7) aufweist, die
- in Ausnehmungen (14) des in der Führungshülse (10) bewegbar angeordneten Druckstückes (8) eingreifen.

2. Tassenstößel nach Anspruch 1, **dadurch gekennzeichnet,**
- **daß** das Druckstück (8) in der Führungshülse (10) drehgesichert hubbeweglich angeordnet ist, wobei
- die aus einem in eine gerade Führungsnut (15) eingreifenden Vorsprung (Stift 16) gebildete Drehsicherung zusätzlich der unverlierbaren Anordnung des Druckstückes (8) in der Führungshülse (10) über einen mittels der ventilseitig geschlossenen Führungsnut (15) erzielten Anschlag (17) dient.

3. Tassenstößel nach Anspruch 1 und 2, **dadurch gekennzeichnet,**
- **daß** die Sperrbolzen-Aufnahmen (13) als Stufenbohrungen für jeweils aus einem Riegelstift (18) mit Flanschkolben (19) gebildeten Sperrbolzen (7) gestaltet sind, und
- jeder in Sperrichtung federbelastet angordnete Sperrbolzen (7) in einer Aushöhlung eine Druckfeder (34) angeordnet aufweist und ferner
- jeder der gegenüber dem Riegelstift (18) im Durchmesser größeren, der hydraulischen Entriegelung dienenden Flanschkolben (19) mit der entsprechenden Stufenbohrung einen hydraulischen Druckraum (20) begrenzt, wobei
- die diametralen Druckräume (20) mit im Flansch (11) des Führungseinsatzes (9) von einem gemeinsamen Hydraulikzulauf (21) im Führungshemd (22) des drehgesichert ausgebildeten Tassenstößels (3) ausgehenden Kanälen (23) in Verbindung stehen.

4. Tassenstößel nach den Ansprüchen 1 bis 3, **dadurch gekennzeichnet,**
- **daß** das im wesentlichen büchsenartig gestaltete Druckstück (8) mit ventilschaftseitig offenem Sackloch (24) zur Anordnung eines hydraulischen Ventilspiel-Ausgleichselementes (HVA 25) angeordnet ist mit
- einem darüber in einer Kopfplatte (26) des Druckstückes (8) angeordneten, den Hydraulikzufluß zum Ausgleichselement (26) steuemden Rückschlagventil (27), das
- über einen Stichkanal (28) in der Führungsbuchse (10) mit einer im/am Flansch (11) angeordneten Hydraulik-Vorratskammer (29) mediumsführend in Verbindung steht, wobei
- der Vorratskammer (29) eine gesonderte Hydraulikversorgung (30) im Führungshemd (22) des Tassenstößels (3) zugeordnet ist.

5. Tassenstößel nach den Ansprüchen 1 bis 4, **dadurch gekennzeichnet,**
- **daß** das Druckstück (8) über einen topfartig gestalteten Federteller (31) mit der innenseitig gegen eine Anlaufscheibe (32) des Tassenstößels (3) vorgespannten Rückstellfeder (6) in Verbindung steht und
- **daß** der in/an der Kopfplatte (26) des Druckstückes (8) zentriert angeordnete Federteller (31) einen dem Führungseinsatz-Flansch (11) benachbart angeordneten Federstützring (33) aufweist.

6. Tassenstößel nach den Ansprüchen 1 bis 3 und 5, **dadurch gekennzeichnet, daß** das Druckstück (8) büchsenartig gestaltet ist mit dem Schaft (5) des Gaswechselventils (4) zugewandt angeordnetem Boden.

7. Tassenstößel nach einem der Ansprüche 1 bis 6, **dadurch gekennzeichnet, daß** der Führungseinsatz (9) als Leichtmetall-Druckgußteil ausgebildet ist.

8. Tassenstößel nach einem der Ansprüche 1 bis 7, **dadurch gekennzeichnet, daß** die Sperrbolzen (7) einschließlich der vorgespannt angeordneten Druckfedern (34) in den Ausnehmungen (13) des Führungseinsatzes (9) mittels fixierter Deckel (35) lagegesichert sind.

## Claims

1. A cup tappet for hydraulic connection and disconnection of a gas change valve of an internal combustion engine, especially with cylinder disconnecting means,
- wherein the cup tappet (3) is connected to a shank (5) of the gas change valve (4) via a pressure member (8) guided in the cup tappet (3) against a return element (6) and controlled by hydraulically actuated locking bolts via or without the drive,
**characterised in that**
- the pressure member (8) is undetachably disposed in a guide insert (9) formed separately from the cup tappet (3) and firmly connected thereto, wherein
- the guide insert (9) comprises a guide sleeve (10) and a connecting sleeve (12) connected thereto by a radial flange (11) and
- the guide insert (9), in the region of the flange (11), has diametral recesses (13) for the locking bolts (7) which
- engage in recesses (14) in the pressure member (8) movably disposed in the guide sleeve (10).

2. A cup tappet according to claim 1, **characterised in that**
- the pressure member (8) is disposed in the guide sleeve (10) so as to be non-rotatable and movable with the stroke, wherein
- the rotation preventing means, comprising a projection (pin 16) engaging in a straight guide groove (15), is additionally used for undetachable arrangement of the pressure member (8) in the guide sleeve (10) via a stop (17) obtained by means of the guide groove (15), which is closed on the valve side.

3. A cup tappet according to claim 1 or claim 2, **characterised in that**
- the locking-bolt recesses (13) are in the form of stepped bores for respective locking bolts (7) comprising a locking pin (18) and flanged piston (19), and
- each locking bolt (7), spring-loaded in the locking direction, has a pressure spring (34) in a cavity, and
- each flanged piston (19), which is larger in diameter than the locking pin (18) and is used for hydraulic unlocking, co-operates with the associated stepped bore to bound a hydraulic pressure chamber (20), wherein
- the diametral pressure chambers (20) are connected to ducts (23) in the flange (11) of the guide insert (9) and originating from a common hydraulic inlet (21) in the guide skirt (22) of the non-rotatable cup tappet (3).

4. A cup tappet according to claims 1 to 3, **characterised in that**
- the substantially sleeve-like pressure member (8) has a blind bore (24) open on the valve shank side for receiving a hydraulic valve-clearance compensating element (HVA 25) comprising
- a non-return valve (27) disposed above it in a head plate (26) of the pressure member (8) and controlling the hydraulic inflow to the compensating element (26),
- the non-return valve being connected via a branch duct (28) in the guide sleeve (10) to a hydraulic storage chamber (29) disposed in or on the flange (11) for the purpose of conveying medium, wherein
- the storage chamber (29) is associated with a separate hydraulic supply (30) in the guide skirt (22) of the cup tappet (3).

5. A cup tappet according to claims 1 to 4, **characterised in that**
- the pressure member (8) is connected via a pot-shaped spring plate (31) to the non-return spring (6), which is internally prestressed against a thrust ring (32) of the cup tappet (3), and
- the spring plate (31), centred in/on the head plate (26) of the pressure member (8), has a back-up ring (33) disposed near the flange (11) of the guide insert.

6. A cup tappet according to claims 1 to 3 and 5, **characterised in that** the pressure member (8) is in the form of a sleeve with its base facing the shank (5) of the gas change valve (4).

7. A cup tappet according to any of claims 1 to 6, **characterised in that** the guide insert (9) is a light-metal die casting.

8. A cup tappet according to any of claims 1 to 7, **characterised in that** the locking bolts (7) including the prestressed pressure springs (34) are secured in position by fixed covers (35) in the recesses (13) in the guide insert (9).

## Revendications

1. Poussoir pour activer ou désactiver hydrauliquement une soupape d'échange de gaz d'un moteur à combustion interne en particulier avec mise hors service du cylindre, dans lesquels
- le poussoir (3) coopère avec la tige (5) de la soupape d'échange de gaz (4) par un organe de poussée (8) guidé dans le poussoir (3) contre l'élément de rappel (6) en étant commandé par un goujon de blocage (7) commandé hydrauliquement fixe à l'entraînement/ sans entraînement,
**caractérisé en ce que**
- l'organe de poussée (8) est disposé, imperdable, dans un insert de guidage (9) réalisé séparé du poussoir (3) et relié de manière fixe à celui-ci où
- l'insert de guidage (9) comprend un manchon de guidage (10) ainsi qu'un manchon de liaison (12) relié à celle-ci au moyen d'une bride radiale (11), et
- l'insert de guidage (9) présente des logements (13) disposés diamétralement dans la zone de la bride (11) pour les goujons de blocage (7),
- les goujons de blocage (7) viennent en prise dans des logements (14) de l'organe de poussée (8) disposé mobile dans le manchon de guidage (10).

2. Poussoir selon la revendication 1,
**caractérisé en ce que**
- l'organe de poussée (8) est disposé dans le manchon de guidage (10) avec une course assurée en rotation,
- la sécurité de rotation réalisée par une saillie (goujon (16)) venant en prise dans une rainure de guidage (15) rectiligne sert également à disposer de manière imperdable l'organe de poussée (8) dans le manchon de guidage (10) par une butée (17) obtenue au moyen de la rainure de guidage (15) fermée du côté de la soupape.

3. Poussoir selon l'une quelconque des revendications 1 ou 2,
**caractérisé en ce que**
- les logements de goujon (13) sont réalisés comme perçages étagés pour à chaque fois un goujon (7) constitué d'une tige de verrouillage (18) et d'une collerette (19),
- chaque goujon de blocage (7), précontraint dans le sens de la fermeture par un ressort, présente un ressort de pression (34) dans un évidement et
- chaque collerette (19) ayant un diamètre supérieur à celui de la tige de verrouillage (18) délimite une chambre de pression hydraulique (20) avec les perçages étagés correspondants
- les chambres de pression diamétrales (20) sont en liaison avec les canaux (23) s'étendant, dans la bride (11) de l'insert de guidage (9), partant d'une arrivée hydraulique (21) commune dans la chemise de guidage (22) et allant dans la chemise de guidage (22) du poussoir (3) réalisé assuré en rotation.

4. Poussoir selon l'une quelconque des revendications 1 à 3,
**caractérisé en ce que**
- l'organe de poussée (8) réalisé essentiellement en forme de boîte est disposé avec un perçage borgne (24) du côté de la tige de soupape pour le positionnement d'un même élément comparateur de jeu de soupape (HVA 25) hydraulique, avec
- un clapet anti-retour (27) disposé dans une plaque de tête (26) de l'organe de poussée (8) commandant l'arrivée de liquide hydraulique vers l'élément d'équilibrage (26),
- le clapet anti-retour (27) est relié par le perçage (28) dans le manchon de guidage (10) avec un réservoir hydraulique (29) disposé dans/sur la bride (11),
- le réservoir (29) est associé à une alimentation hydraulique (30) séparée dans la chemise de guidage (22) du poussoir (3).

5. Poussoir selon l'une quelconque des revendications 1 à 4,
**caractérisé en ce que**
- l'organe de poussée (8) est relié à un ressort de rappel (6) précontraint par une coupelle de ressort (31) réalisée en forme de pot avec son côté intérieur contre la surface d'attaque du poussoir (3) et
- la coupelle de ressort (31), disposée centrée dans /sur la plaque de tête (26) de l'organe de poussée (8), présente un anneau d'appui de ressort (33) disposé à proximité de la bride (11) d'insert de guidage.

6. Poussoir selon l'une quelconque des revendications 1 à 3 et 5,
**caractérisé en ce que**
l'organe de poussée (8) est réalisé en forme de boîte avec son fond associé avec la tige (5) de la soupape d'échange de gaz (4).

7. Poussoir selon l'une quelconque des revendications 1 à 6,
**caractérisé en ce que**
l'insert de guidage (9) est réalisé comme une pièce moulée sous pression en métal léger.

8. Poussoir selon l'une quelconque des revendications 1 à 7,
**caractérisé en ce que**
les goujons de blocage (7) incluant les ressorts de pression, installés précontraints dans les évidements (13) de l'insert de guidage (9), sont positionnés de manière fixe au moyen d'un couvercle fixé (35).
